# FASCICULE DE BREVET EUROPEEN

(11) **EP 0 127 694 B1**
(45) Date de publication et mention de la délivrance du brevet: **11.05.1988**
(21) Numéro de dépôt: 83105524.9
(22) Date de dépôt: 04.06.1983
(51) Int. Cl.: F01C 9/00

(54) **Machine à chambres et pistons oscillants**
Maschine mit Schwenkkolben und -kammern
Engine with oscillating pistons and chambers

(43) Date de publication de la demande: 12.12.1984
(73) Titulaire: Bajulaz, Roger, Santa Barbara California 93110 (US)
(72) Inventeur: Bajulaz, Roger, Santa Barbara California 93110 (US)
(74) Mandataire: Micheli, Michel-Pierre

(56) Documents cités:
- FR-A- 2 316 433
- FR-A- 2 322 282
- FR-E- 85 753
- GB-A- 2 054 043
- US-A- 2 094 143
- US-A- 2 197 959
- US-A- 3 895 610

## Description

La présente invention se rapporte à une machine à pistons à mouvements non linéaires pouvant être utilisée, entre autre, comme moteur à explosion, comme compresseur, comme pompe, etc. supprimant les mouvements rectilignes d'organes mobiles.

Le but de la présente invention est de réaliser une machine de construction simple et robuste, dans laquelle les problèmes d'étanchéité, d'usure et d'entretien sont faciles à maîtriser.

De telles machines ont été proposées, par exemple celle décrite dans les brevets CH-A-597.502 ou US―A―2.094.143. Les machines selon le premier document sus-dil présentent certains inconvénients provenant notamment du fait que les pistons sont animés d'un mouvement de rotation sur eux-mêmes, ce qui rend leur liaison cinématique avec l'arbre de la machine compliquée et de plus entraîne des problèmes d'étanchéité entre les pistons suivant leur ligne d'articulation et nécessite l'utilisation de pistons et de chambres sphériques. Ne disposant pas d'arbre longitudinal continu, ces machines présentent des problèmes de transmission du couple.

Les pistons étant animés d'un mouvement de rotation par rapport aux chambres dans lesquelles ils se meuvent seule la forme sphérique est utilisable. Ces mouvements relatifs qui ne s'effectuent pas uniquement dans une direction entraînent des difficultés d'étanchéité entre les pistons et leurs chambres.

Dans la machine décrite dans le brevet US-A-2 094,143 le mouvement relatif des pistons, entraînes par un pivot central fixe sur l'arbre moteur est obtenu à l'aide de cames fixes.

Un autre problème de tous les moteurs à explosion réside dans les très fortes pressions existant entre les pistons et leurs chambres ce qui conduit à des déformations importantes de celles-ci, voire par exemple l'ovalisation des cylindres et l'usure des pistons dans les moteurs ordinaires.

La présente invention a donc encore pour but de réaliser une telle machine dans laquelle les pistons n'effectuent pas de rotation sur eux-mêmes au cours du cycle de fonctionnement et ont un simple mouvement angulaire par rapport à leurs chambres et dans laquelle les pressions entre pistons et chambres, dues aux compressions et aux explosions, sont supprimées.

La machine à chambres et pistons oscillants selon la présente invention se distingue par les caractéristiques énumérées à la revendication 1.

Le dessin annexé illustre schématiquement et à titre d'exemple une forme d'exécution et quelques variantes de la machine selon l'invention.

La figure 1 en est une couple longitudinale, les pistons étant dans l'une de leurs positions extrêmes, la machine comportant une seule unité active correspondant à une machine à deux cylindres.

La figure 2 est une vue partielle de dessus, certaines parties étant coupées ou arrachées de la machine dans sa position illustrée à la figure 1.
La figure 3 est une vue partielle d'une variante, dans laquelle les chambres sont rectangulaires, en coupe suivant un plan perpendiculaire à l'arbre traversant et passant par l'axe du pivot central.
La figure 4 est une vue partielle, schématique, de certaines parties mobiles de la machine dans la position illustrée à la figure 1.
La figure 5 est une vue partielle, schématique correspondant aux organes illustrés à la figure 4, les pistons étant cette fois dans leur position médiane, la vue étant prise non pas de dessus, mais de côté.
La figure 6 est une vue partielle de côté, certaines parties étant coupées, de la machine illustrée à la figure 1.
Les figures 7 et 8 illustrent schématiquement le stator de distribution vu de A respectivement B (figure 1).
La figure 9 illustre la face de distribution du stator de distribution d'une machine fonctionnant comme pompe ou compresseur avec un cycle à trois alternances de deux temps.
La figure 10 illustre en coupe une seconde forme d'exécution de la machine.
La figure 11 illustre très schématiquement une troisième forme d'exécution d'une machine comportant plusieurs unités actives reliées à un arbre moteur central.

La machine illustrée aux figures 1 à 6 comporte une seule unité active pour la simplicité de l'illustration et de sa description. Il est évident qu'en pratique, une machine pourrait comporter plusieurs unités actives, quatre, six ou plus par exemple, couplées entre-elles.

Cette machine comporte un arbre traversant 1 tourillonné sur un bâti 2 dans deux paliers 3. Un palier central cylindrique 4 est porté par l'arbre 1, l'axe x-x de ce palier central 4 est perpendiculaire à l'axe de l'arbre 1. Ce palier 4 est rendu solidaire de l'arbre 1 angulairement à l'aide d'une clavette 5 et axialement à l'aide d'une vis 6.

Ce palier central cylindrique 4 sert d'articulation à un pivot central 7 dont l'axe longitudinal coupe l'axe de l'arbre traversant 1 en 0. Ce pivot central 7 est donc solidaire angulairement et axialement de l'arbre traversant 1, mais peut effecteur par rapport à celui-ci, des oscillations dans un plan défini par l'axe dudit pivot central 7 et celui de l'arbre traversant 1. L'axe du pivot central 7 peut ainsi s'incliner par rapport à l'axe de l'arbre traversant 1.

Dans cette forme d'exécution, l'arbre traversant 1 constitue simultanément un organe moteur du pivot central 7 auquel il est relié mécaniquement.

La machine unitaire illustrée comporte encore deux chambres 8,9 formées chacune par une première coquille externe 10 et une seconde coquille interne 11 dont les extrémités supérieure et inférieure sont ajustées l'une sur l'autre et reliées ensemble ainsi qu'aux extrémités du pivot central 7 à l'aide de verrous 12 rendus solidaires du pivot central par des vis 13.

Chaque coquille externe 10 comporte un bossage cylindrique 14 dont l'axe passe par l'intersection 0 des axes du pivot central 7 et de l'arbre traversant 1 et est perpendiculaire à ces deux axes.

Un anneau de distribution circulaire 15 entoure les deux coquilles externes 10 et comporte deux évidements recevant les bossages 14 de ces coquilles 10. Cet anneau de distribution 15 est donc ainsi solidaire angulairement des coquilles 10 donc du pivot central 7 et de l'arbre traversant 1.

Des joints d'étanchéité sont prévus entre les coquilles 10 et l'anneau de distribution.

Un passage 16 est pratiqué dans les bossages cylindriques 14 des coquilles externes 10 reliant la chambre 8 respectivement 9 à un chambrage de precombustion 17, respectivement 18 pratiqué dans l'anneau de distribution 15. Ces chambrages 17,18 communiquent, comme on le verra plus loin, par un passage 19,20 avec des lumières 21 pratiquées dans le bâti 2, ces lumières étant elles- mêmes reliées aux conduits d'aspiration respectivement de refoulement ou d'échappement de la machine, ainsi qu'au dispositif d'allumage de la machine.

Des joints d'étanchéité sont prévus entre l'anneau de distribution 15 et le bâti 2.

La machine unitaire illustrée comporte encore deux pistons doubles 22,23, présentant chacun deux faces actives 24,24a, respectivement 25,25a évoluant librement dans les chambres 8 et 9. Ces faces actives 24,25 des pistons sont constituées par des pièces 26 rapportées sur les pistons 22,23. Ces pièces rapportées 26 peuvent coulisser dans leur plan par rapport aux pistons de manière à assurer un auto-centrage de celles-ci dans les chambres 8,9. Ces pièces rapportées 26 comportent des éléments d'étanchéité, par exemple sous forme de segments, assurant une étanchéité parfaite entre leurs tranches et les parois internes des chambres 8,9 formées par les coquilles 10,11.

Les pistons 22,23 comportent chacun un évidement 27 donnant passage à l'arbre traversant 1 et comportent des bras 28 à leurs extrémités supérieure, respectivement inférieure. Ces bras 28 portent des patins de guidage 29 coulissant dans une cuvette 30 pratiquée dans les extrémités du pivot central 7. De cette façon les pistons sont maintenus dans une position axiale fixe par rapport au pivot central 7 et sont pivotés concentriquement à ce pivot, sur celui-ci.

Ces bras s'étendent au-delà des extrémités supérieure et inférieure de faces actives des pistons.

De cette façon, on assure un guidage parfait des pistons dans les chambres et ceux-ci évoluent librement dans les chambres sans contact avec celles-ci autre que ceux dus aux segments d'étanchéité.

La machine unitaire illustrée comporte encore des excentriques 31,32 tourillonnés dans l'exemple illustré concentriquement à l'arbre traversant 1 et dont les parties actives 33,34 présentent des axes se rejoignant au point 0 d'intersection des axes du pivot central 7 et de l'arbre traversant 1. Ces parties actives des excentriques tournent dans des logements 35,36 pratiqués dans les pistons 22,23. Il faut noter que chacune des parties actives des excentriques 33,34 est traversée de part en part par l'arbre traversant 1, ce qui permet une construction dans laquelle ces excentriques sont de grande, dimension tout en assurant un angle important entre les axes de ces excentriques et l'axe de l'arbre traversant 1, permettant un grand déplacement angulaire des pistons l'un par rapport à l'autre.

Cette machine unitaire comporte encore des moyens cinématiques imposant une rotation relative entre au moins un des excentriques 31,32 et l'arbre traversant 1. Dans l'exemple illustré, les deux excentriques 31,32 sont entraînes en rotation par rapport à l'arbre traversant 1. Une première liaison cinématique relie l'excentrique 31 à l'arbre traversant 1 et une seconde liaison cinématique relie l'excentrique 32 également à cet arbre traversant 1.

La liaison cinématique entre l'excentrique 31 et l'arbre traversant 1 comporte un pignon denté 37 solidaire de l'excentrique 31 et concentrique à l'arbre traversant 1, engrenant avec un pignon satellite 38 pivoté fou sur un axe 39 solidaire d'une bielle 40 elle-même solidaire de l'arbre traversant 1 à l'aide d'une clavette 48 et d'une vis 49. Ce pignon satellite fou 38 engrène également avec une couronne dentée 41 fixée rigidement sur le bâti 2. Le rapport de démultiplication de cette liaison cinématique est tel que l'excentrique 31 tourne autour de l'arbre traversant 1 à une vitesse V2 toujours supérieure à la vitesse de rotation V1 de l'arbre traversant 1 et dans le même sens que celui-ci.

La liaison cinématique reliant l'excentrique 32 à l'arbre traversant 1 comporte un pignon 42 solidaire de l'excentrique et concentrique à l'arbre traversant 1 engrenant avec un premier pignon satellite 43 pivoté fou sur un axe 44 solidaire d'une bielle 45 elle-même solidaire de l'arbre traversant 1 à l'aide d'une clavette et d'une vis. Cette bielle 45 porte un second axe 46 sur lequel est tourillonné fou un second pignon satellite 43a en prise, d'une part, avec le premier satellite 43, et d'autre part, avec une couronne dentée 47 solidaire du bâti 2. Le rapport de démultiplication de cette liaison cinématique est tel que la vitesse de rotation V3 de l'excentrique 32 autour de l'arbre traversant 1 soit identique en valeur absolue à la vitesse de rotation de l'excentrique 31 autour de ce même arbre, mais en sens opposé. On assure donc par ces liaisons cinématiques la relationN21=N3/>V1. Dans cet exemple de machine, chaque piston 22,23, exécute à l'intérieur de la chambre 8,9 correspondante, deux alternances pour une révolution de l'arbre traversant 1. Pour obtenir ces quatres mouvements de chaque piston, le rapport de démultiplication des liaisons cinématiques est de 1:2. En modifiant ces rapports, on obtient un nombre différent d'alternances des pistons par révolution de l'arbre traversant.

Sur la figure 3, on voit le détail de la fixation des coquilles 10,11 sur le pivot central 7 à l'aide des verrous 12 et des vis 13.

On voit que le bord supérieur de la coquille externe 10 est placé sur un épaulement pratiqué dans le bord supérieur de la coquille interne 11. Les verrous 12 viennent coiffer ces deux coquilles 10,11 pour les maintenir en position axiale par rapport au pivot 7 et simultanément grâce à l'épaulement externe du verrou, celui-ci bloque également la position radiale des coquilles 10,11 par rapport au pivot central 7. Cette fixation permet également d'assurer l'étanchéité entre les bords en contact des coquilles.

Sur cette figure 3 on a représenté une variante dans laquelle les chambres 8,9 présentent une section rectangulaire. Ceci est sans autre possible, du fait que par rapport à ces chambres 8,9 les pistons 22,23 effectuent un mouvement simple angulaire constitué uniquement par une rotation autour du pivot central 7 dont les chambres sont solidaires et concentriques.

La construction et la conception très particulières de la machine décrite nécessitent que l'on relève tout particulièrement un certain nombre de caractéristiques qui en découlent:
1. Lords de la rotation de l'arbre traversant 1, la rotation de l'anneau de distribution 15 s'effectue à la même vitesse V1 et ceci sans aucune translation ou inclinaison de cet anneau 15. Ceci facilite grandement l'alimentation et l'échappement des chambres 8,9.
2. Du fait de la rotation relative des excentriques 31,32 entre-eux et par rapport à l'arbre traversant 1, les faces actives des pistons 22,23 se rapprochent respectivement s'éloignent provoquant une modification du volume des chambres 8,9.

Pendant ce mouvement, l'axe des pistons décrit un cône, dont le sommet est confondu avec le point 0 d'intersection des axes du pivot central 7 et de l'arbre traversant 1,sans pour autant que les pistons ne tournent sur eux-mêmes, du fait du glissement entre ceux-ci et leurs excentriques. Ceci est rendu possible du fait que les pistons présentent une grande ouverture donnant passage à l'arbre traversant 1. Cette ouverture est au moins égale en surface à l'intersection du piston avec une surface conique dont le sommet est situé au point 0 et dont la base est constituée par les bords de la partie active de l'excentrique correspondant.

Toujours pendant ce mouvement, le pivot central 7 effectue une oscillation angulaire, entraînant dans celle-ci les chambres 8,9 et les coquilles 10,11 qui lui sont solidairement reliées, autour du palier central cylindrique 4, provoquant une modification de l'inclinaison de l'axe de ce pivot central 7 par rapport à l'axe de l'arbre central 1.

Un mouvement de rotation s'effectue entre les parties actives des excentriques 33,34 et les pistons respectifs 22,23, de sorte que ces pistons ne tournent pas sur eux-mêmes, bien que les excentriques 31,32 eux tournent bel et bien autour de l'axe de l'arbre traversant 1.

Ceci a pour conséquence que le mouvement des pistons 22,23 par rapport aux chambres 8,9 est un simple pivotement autour du pivot central 7. De ce fait, les chambres ne doivent pas nécessairement être sphériques, mais peuvent présenter n'importe quelle forme pour autant que les surfaces externes et internes de ces chambres soient des surfaces de révolution ayant pour axe, l'axe du pivot central 7. On peut ainsi concevoir des chambres dont la génératrice externe ou interne est curviligne, en arc de cercle, brisée, rectangulaire, etc.

3. Comme on le voit sur la figure 4, lorsque les excentriques sont en opposition, le pivot central 7 est perpendiculaire à l'arbre traversant 1. Dans cette position, les pistons 22,23 sont dans l'une de leurs positions extrêmes. Par contre, lorsque les excentriques sont situés dans des plans parallèles, leurs axes étant alors confondus, le pivot central 7 présente une inclinaison maximum par rapport à l'axe de l'arbre traversant 1. Dans cette position, les pistons sont dans leur position médiane (figure 5).

4. Les parties actives des excentriques 33,34 peuvent être de très grande dimension sans pour autant limiter l'angle d'ouverture entre deux faces actives des deux pistons 22,23 grâce au fait que ces excentriques sont placés très près du centre de l'unité et qu'ils peuvent se déplacer à l'intérieur des chambres 8,9. Cette disposition est possible, du fait de la grande ouverture des pistons permettant à ceux-ci d'évoluer autour de l'axe traversant 1.

5. L'anneau de distribution 15 tourne à la même vitesse et dans le même sens que l'arbre traversant 1, ces éléments peuvent être reliés rigidement l'un à l'autre, par un carter par exemple. Ce carter remplacerait les bielles 40,45 et porterait les satellites 38,43 et 43a. Ceci permet de rigidifier toute la construction et de ne pas transmettre tout le couple par l'arbre 1, mais d'en reprendre une partie par cet anneau de ditribution 15 et le carter. On peut ainsi réalises un moteur très compacte comportant un anneau de distribution extérieur, mais de faible diamètre tout de même ce qui est important pour des vitesses de rotation élevées.

6. Les forces sont également réparties sur les deux excentriques de grande dimension.

7. Les pistons n'exercent aucune force contre les parois des chambres, auture que celles dues aux segments d'étanchéité. Ceci limite grandement l'usure des pistons et des chambres. Les surfaces actives des pistons sont auto-centrées.

8. On peut monter plusieurs unités en lignes sur un même arbre traversant. Dans ce cas, les unités sont montées de manière à ce que les pivots centraux oscillent en opposition pour équilibrer l'ensemble.

9. On sait que lors de l'explosion ou de la combustion d'un mélange gazeux, les gaz tendent à être violemment projetés vers l'extérieur. Ceci est favorable dans cette construction puisque les pistons présentent une plus grande surface active vers l'extérieur qu'au centre. La force de l'explosion est répartie sur deux faces actives et donc sur deux paliers des excentriques répartissant mieux les efforts par exemple dans le cas d'un moteur diesel.

10. La machine est bien équilibrée du fait que les deux chambres sont solidaires du pivot central et que les balourds constitués par les pistons at les excentriques peuvent être aisément compensés par des masses d'équilibrage.

Pour faire fonctionner la machine comme moteur à explosion à quatre temps (figures 7 et 8) on peut:
a).assurer un rapport de démultiplication entre l'arbre traversant 1 et les excentriques 31 respectivement 32 de 1:1 2 respectivement de 1:-2. Ainsi, pour une révolution complète de l'arbre traversant 1 les pistons effectuent deux aller et retour dans leur chambre respectivement, ce qui correspond à un cycle complet.
b) prévoir que les chambrages 17, respectivement 18 de l'anneau de distribution 15 afférant aux chambres 8, respectivement 9 débouchent sur deux côtés opposés de cet anneau de distribution 15.
c) prévoir des lumières dans le côté droit du bâti 2 (figure 8). Une lumière d'admission 50 d'approximativement 90° suivie d'une zone fermée d'approximativement 90°. Un point d'allumage 51 à cet endroit constitué par exemple par une bougie, suivi d'une nouvelle zone fermée d'environ 90° qui elle est suivie par une lumière d'échappement 52 s'étendant sur approximativement 90°.
d) prévoir dans le côté gauche du bâti 2 (figure 7) les mêmes lumières 50,52 et un point d'allumage 51, mais décalées de 90° par rapport au côté droit du stator.

Cette disposition décalée des lumières et des points d'allumage est nécessitée du fait que lorsqu'une chambre présente son volume minimum, soit en début d'admission, l'autre chambre est à son volume maximum. Or, comme le point d'allumage se situe à 180° du début de l'admission, on voit qu'un décalage des dispositifs d'admission, d'échappement et d'allumage de 90° est nécessaire entre les deux chambres 8 et 9.

Pour faire fonctionner la machine en compresseur (figure 9), on peut par exemple:

a) assurer un rapport de 1:3 respectivement 1:-3 entre les excentriques 31, respectivement 32 et l'arbre traversant 1.

Ainsi, pour chaque révolution complète de l'arbre 1 les pistons d'une même chambre effectuent trois alternances.

b) comme le cycle ne comporte que deux phases, compression et admission, on peut faire déboucher les chambrages 17,18 du même côté de l'anneau de distribution et prévoir sur le stator une succession de lumières, d'une envergure de 60° environ, alternativement d'admission 53 et d'échappement 54.

De très nombreuses variantes de cette machine sont concevables. On pourrait prévoir une seule chambre et deux pistons simples et non pas doubles. De même, on peut prévoir un seul piston simple ou double coopérant avec une, respectivement deux chambres. Dans ce cas là, les chambres sont obturées à l'une de leurs extrémités frontales par un organe fixe.

On pourrait également prévoir que l'arbre traversant soit fixe et que les moyens de liaisons cinématiques entraînent les excentriques 31 et 32 en rotation autour de l'arbre traversant 1 à vitesse égale et en sens opposé.

Dans de telles conditions, les pistons effectuent uniquement un mouvement de pivotement autour de l'axe du pivot central 7 et une oscillation correspondant à celle de ce pivot central. Les chambres 8,9 ne font elles qu'osciller sur elles- mêmes autour des bossages 14. Pour la distribution d'une telle machine à arbre traversant fixe on peut prévoir des soupapes, ou tout autre système de lumières entre les parties oscillantes et la bâti fixe.

Il est également possible de prévoir des chambres de dimensions différentes, les pistons ayant alors chacun une grande et une petite surfaces actives. Une telle construction permet de réaliser des compresseurs à deux étages.

Une seconde forme d'exécution de la machine est illustrée à la figure 10. Cette machine comporte également une seule unité active pour en simplifier la description et sa représentation. Cette machine comporte un bâti 70 fixe renfermant toutes les pièces mobiles de la machine. Cette machine comporte également deux pistons 71, 72, présentant chacun deux faces actives 73, 74; 73a, 74a constituées, comme dans la première forme d'exécution décrite par des pièces rapportées pouvant se déplacer par rapport aux pistons parallèlement aux faces actives 73, 74 pour assurer un auto-centrage de celles-ci dans les chambres 75, 76.

Ces pistons 71, 72 sont, comme dans la première forme d'exécution, guidés axialement et radialement sur un pivot central 77. La surface externe de ce pivot central 77 constitue la surface interne des chambres 75, 76. Les surfaces externes de ces chambres 75, 76 sont ici également réalisées par des coquilles 78 solidaires du pivot central et présentant des tourillons 79 coaxiaux et perpendiculaires à l'axe de la machine et à l'axe du pivot central 77 et passant par le point d'intersection 0 de ces deux axes.

Ces tourillons 79 comportent des passages 80 et sont engagés dans des logements pratiqués dans un boîtier de distribution 81 comportant des passages 82 communiquant d'une part avec les passages 80 et d'autre part avec des lumières d'admission 82 a et d'échappement, ainsi qu'un organe d'allumage dans le cas d'un moteur à explosion, pratiqués dans, ou fixés sur le bâti 70.

La machine comporte encore deux excentriques 83, 84 dont les parties actives constituées par des tourillons 85, 86 sont logées dans des paliers correspondants pratiqués dans les pistons 71, 72. L'excentrique 84 est tourillonné sur un arbre 87 fixé rigidement au bâti 70 et s'étendant coaxialement à l'axe longitudinal de la machine. Cet excentrique 84 comporte un pignon 88 coaxial à l'arbre fixe 87 relié cinématiquement à une couronne dentée 89 à l'aide de deux satellites 90, 91 pivotés fou sur des axes solidaires du boîtier de distribution 81.

L'autre excentrique 83 est tourillonné sur un organe de commande, formé ici par un arbre moteur 92, pivoté dans le bâti coaxialement à l'axe longitudinal de la machine.

Cet arbre moteur 92 est fixé rigidement sur le boîtier de distribution 81. L'excentrique 83 porte un pignon 93 relié cinématiquement à une couronne dentée 94 solidaire du bâti 70 à l'aide d'un satellite 95 pivoté fou sur un axe solidaire du boîtier de distribution 81.

Il faut encore préciser qu'ici également les axes des parties actives 85, 86 des excentriques passent tous deux par le point 0 d'intersection de l'axe longitudinal de la machine et de l'axe du pivot central 77.

Les liaisons cinématiques 93, 94, 95 reliant l'excentrique 83 au boîtier de distribution 81 et 88, 89, 90, 91 reliant l'excentrique 84 à ce même boîtier de distribution 81 présentent des rapports tels que par rapport à ce boîtier de distribution 81, les excentriques tournent à la même vitesse relative, mais en sens opposé.

Dans cette forme d'exécution, la machine ne comporte par d'arbre traversant et le pivot central est uniquement tenu par le boîtier de distribution 81 par l'intermédiaire des coquilles 78 dont il est solidaire.

Il faut remarquer que la suppression de l'arbre traversant est rendue possible par le fait qu'une unité active à double piston telle que décrite ne provoque aucune poussée axiale dans le sens de l'axe longitudinal de la machine, puisque les chambres 75,76 sont solidaires du pivot central 77. Toute l'énergie developpée dans les chambres 75, 76 est transmise à l'organe moteur ou arbre moteur 92, par les excentriques, les liaisons cinématiques et le boîtier de distribution.

Il est évident que l'on peut prévoir des variantes de cette seconde forme d'exécution de la machine dans lesquelles on pourrait avoir un seul piston double on une seule chambre coopérant avec un ou deux pistons simples.

La troisième forme d'exécution de la machine illustrée à la figure 11 est une machine comportant plusieurs unités actives, quatre dans l'exemple illustré.

Cette machine comporte deux groupes de deux unités montés en parallèle sur un arbre moteur 100. Chacun des groupes comporte deux unités montées en série sur un arbre traversant 101.

Dans cette réalisation chaque unité active comporte un pivot central oscillant 102 monté rota- tivement sur un arbre traversant 101. Ce pivot central 102 est relié rigidement, comme dans les formes d'exécution précédemment décrites, à deux chambres constituées par des coquilles 103 solidaires en rotation du boîtier de distribution 104 autour de l'arbre traversant 101. Dans cette réalisation, un boîtier de distribution 104 coopère avec deux unités actives. Comme dans les exécutions précédemment décrites, ce boîtier de distribution 104 coopère avec le bâti 105 fixe et relie alternativement les chambres des unités actives aux lumières d'admission 106 et d'échappement 106a pratiquées dans ce bâti 105. Des canaux 107 du boîtier de distribution 104 et 107a des coquilles 103 sont prévus à cet effet.

Dans cette forme d'exécution, chaque unité active comporte également deux pistons 108, 109 dont les surfaces actives se déplacent à l'intérieur des chambres 110, 111. Ces pistons sont guidés sur les extrémités des pivots centraux 102 comme dans les formes d'exécution précédentes.

De même, ces pistons 108, 109 sont montés tournant sur les parties actives d'excentriques 112, 113, dont les axes se coupent aux points d'intersection des axes des pivots centraux 102 et de l'arbre traversant 101.

L'excentrique 112 de chaque unité active est ici solidaire de l'arbre traversant 101, tandis que l'autre excentrique 113 de chaque unité active est tourillonné concentriquement à l'arbre traversant et est relié par une liaison cinématique au boîtier de distribution 104, qui constitue dans cette exécution l'organe de commande.

Cette liaison cinématique comporte un pignon 114 solidaire de l'excentrique 113, coaxial à l'arbre traversant 101, engrenant avec un pignon satellite 115 pivoté fou sur un axe porté par le boîtier de distribution 104 et simultanément en prise avec une couronne dentée 116 solidaire du bâti fixe 105. Cette liaison cinématique est telle que l'excentrique 113 tourne autour de l'arbre traversant 101 dans le même sens que le boîtier de distribution 104, mais à plus grande vitesse.

Dans cette exécution, le boîtier de distribution 104 constitue l'organe moteur de deux unités actives coaxiales.

L'un des excentriques 113 porte un pignon 117 coaxial à l'arbre traversant 101 et engrenant avec une roue dentée 118 solidaire de l'arbre moteur 100.

Enfin, cet arbre moteur 100 comporte encore un pignon 119 en prise avec un pignon satellite 120 tourillonné fou sur un axe solidaire du bâti fixe 105. Ce satellite 120 engrène avec une roue dentée 121 solidaire de l'arbre traversant 101.

Les rapports des différentes liaisons cinématiques décrites sont toujours tels que les vitesses de rotation relatives des excentriques 112,113 par rapport à l'organe de commande, ici le boîtier de distribution 104, soient égales, mais de sens opposé.

Dans l'exemple illustré, le rapport entre la roue dentée 118 et le pignon 117 est de 1,5:1, celui entre le pignon 119 et la roue dentée 121 de 1:2 et celui entre l'excentrique 113 et le boîtier de distribution 104, soit la liaison cinématique 114, 115, 116, de 1:2.

Ainsi, lorsque le boîtier de distribution 104 effectue une rotation dans un sens, l'excentrique 113 effectue, par rapport au boîtier 104, deux rotations dans le même sens et l'excentrique 112, solidaire de l'arbre traversant 101, effectue deux rotations dans le sens opposé. Ainsi, par rapport au bâti 105, une révolution du boîtier de distribution 104 correspond à trois révolutions dans le même sens des excentriques 113 et à une révolution en sens inverse des excentriques 112.

De cette manière, un tour de l'arbre moteur 100 correspond à 1/2 tour du boîtier de distribution 104, c'est-à-dire à une ouverture et une fermeture des pistons 108, 109.

La disposition de cette troisième forme d'exécution de la machine est très compacte, elle permet l'accouplement de plusieurs groupes d'unités actives dans un espace restreint, regroupées autour d'un seul arbre moteur.

D'une façon générale, on retrouve toujours dans toutes les formes d'exécution possibles de la machine selon l'invention les caractéristiques essentielles suivantes:
1. Une ou plusieurs chambres solidaires d'un pivot central oscillant.
2. Un organe moteur solidaire des chambres en rotation autour d'un axe coaxial à l'axe de rotation du ou des excentriques.
3. Des liaisons cinématiques imposant des rotations relatives des excentriques, par rapport à un organe moteur, de même vitesse, mais de sens opposé. Ceci se retrouve toujours que l'organe moteur soit constitué par l'arbre traversant ou par le boîtier respectivement l'anneau de distribution.
4. Des pistons, montés tournant sur les parties actives des excentriques et guidés axialement et angulairement par rapport au pivot central oscillant, dont les surfaces actives se déplacent dans les chambres pour en faire varier le volume. Le mouvement des pistons dans les chambres est toujours uniquement un pivotement autour du pivot central dont les chambres sont solidaires.
5. De préférence, les pistons sont pivotés autour d'un pivot central oscillant pour éviter toute friction entre ceux-ci et les chambres autres que celles dues aux organes d'étanchéité.

## Revendications

1. Machine à chambres et pistons oscillants comportant au moins un pivot central (7;77;102) entraîné en rotation par un organe moteur (1;92;104); et au moins un piston (22;71;108) pivoté concentriquement à l'axe du pivot central (7;77;102) comportant au moins une surface active se déplaçant à l'intérieur d'au moins une chambre (9;76;111) pour en modifier le volume; les parois (10,11;78,77;103,102) de cette chambre (9;76;111) étant solidaires du pivot central (7;77;102) et solidaires en rotation autour de l'axe longitudinal de la machine d'un organe de distribution (15;81;104); la paroi interne (11;77;102) de cette chambre (9;76;111) présentant la forme d'une surface de révolution d'axe confondu avec celui du pivot central (7;77;102), caractérisée par le fait que le piston (22;71;108) est monté tournant sur la partie active d'un excentrique (33;83;113) dont l'axe de la partie active passe par l'intersection (0) des axes de l'organe moteur (1;92;104)etdu pivot central (7;77;102); par le fait qu'elle comporte des moyens cinématiques (31,38,41;93,94,95;114,115,116) imposant une rotation relative entre l'excentrique (33;83; 113) et l'organe moteur (1;92;104); par le fait que la paroi externe (10;78;103) de cette chambre (9;76;111) est formée par une coquille tourillonnée sur l'organe de distribution (15;81;104); et par le fait que le pivot central (7;77;102) est monté oscillant autour d'une direction perpendiculaire à l'axe de l'organe moteur (1:92; 104).

2. Machine selon la revendication 1, caractérisée par le fait que l'organe moteur (1) est constitué par un arbre traversant; et par le fait que le piston (22) présente un évidement (27) donnant passage à l'organe moteur (1). [Fig. 1].

3. Machine selon la revendication 1, caractérisée par le fait que l'organe moteur (92) est constitué par un arbre, pivoté sur le bâti (70), relié rigidement à un boîtier (81) solidaire angulairement, autour de l'axe de l'arbre moteur (92), de la chambre (76). [Fig. 10].

4. Machine selon la revendication 1, caractérisé par le fait que l'organe moteur (104) est constitué par un boîtier solidaire angulairement, autour de son axe, de la chambre (111), ce boîtier (104) étant entraîné en rotation par un arbre moteur (100), pivoté sur le bâti (105), par l'intermédiaire d'une liaison cinématique (118,117,116,115). [Fig. 11].

5. Machine selon la revendication 4, caractérisée par le fait qu'elle comporte, un arbre traversant (101), libre angulairement par rapport au pivot central (102) et traversant le piston (108); ainsi qu'un second excentrique (112) solidaire de l'arbre traversant (101).

6. Machine selon l'une des revendications 2, 3 ou 4, caractérisé par le fait qu'au cours d'une rotation l'excentrique (33;83;113) pénètre à l'intérieur d'une chambre (9;76; 111).

7. Machine selon la revendication 6, caractérisée par le fait que l'excentrique (33;83;113) pénètre à l'intérieur de la zone de la chambre (9;76;111) balayée par la face active du piston (22;71;108).

8. Machine selon la revendication 2 ou la revendication 5, caractérisée par le fait que la partie active de l'excentrique (33;113) est traversée de part en part par l'arbre traversant (1;101).

9. Machine selon l'une des revendications 1 à 8, caractérisé par le fait qu'elle comporte une seconde chambre (8;75;110) solidaire du pivot central (7;77;102), opposée à la première (9;76;111 à l'intérieur de laquelle se déplace une seconde face active du piston (22;71;108) qui provoque une variation de volume de cette seconde chambre (8;75;110) de sens opposé à la variation de volume de la première chambre (9;76;111

10. Machine selon l'une des revendications précédentes, caractérisée par le fait qu'elle comporte un second piston (23;72;109) monté tournant sur un second excentrique (34;84;112) dont l'axe de la partie active passe par l'intersection (0) des axes du pivot central (7;77;102) et de l'organe moteur (1;92;104) et des moyens de liaisons cinématiques (42,43,43a,47;89 à 91,118,120,121) imposant à ce second excentrique (34;84;112) une rotation plus rapide que celle de l'organe moteur (1;92;104) et dans le même sens que celui-ci.

11. Machine selon l'une des revendications 1 à 9, caractérisée par le fait qu'elle comporte un second piston (23;72;109) monté tournant sur un second excentrique (34;84;112), dont l'axe passe par l'intersection des axes du pivot central (7;77;102) et de l'organe moteur (1;92;104); et des moyens de liaison cinématiques assurant que ce second excentrique tourne, par rapport à l'organe moteur (1 ;92;104) à la même vitesse que le premier excentrique (33;83;113), mais en sens opposé; et par le fait que ce second piston (23;72;109) comprend une, respectivement deux faces actives se déplaçant dans la ou les chambres (8;75;110;9;76;111).

12. Machine selon l'une des revendications précédentes, caractérisée par le fait que chaque chambre (8;75;110; 9;76;111) est constituée par une coquille (10;78;103) formant la paroi externe de la chambre, la paroi interne de la chambre étant constituée par la surface externe du pivot central (7;77;102).

13. Machine selon l'une des revendications 1 à 12, caractérisée par le fait que chaque chambre (8;75;110; 9;76;111) est constituée par une coquille (10;78;103) formant la paroi externe de la chambre, la paroi interne de chaque chambre étant constituée par une seconde coquille (11) reliée de façon étanche à la première.

14. Machine selon la revendication 12 ou la revendication 13, caractérisée par le fait que la ou les coquilles (10;78;103; 11) de chaque chambre (8;75;110; 9;76;111) sont fixées au pivot central (7;77;102) par des verrous (12) montés sur le pivot central (7;77;102).

15. Machine selon l'une des revendications 1 à 14, caractérisée par le fait que chaque piston (22,23;71,72;108,109) est guidé sur le pivot central (7;77;102) axialement et radialement par rapport à ce dernier.

16. Machine selon la revendication 15, caractérisée par le fait que les organes de guidage des pistons (22,23;71,72;108,109) sont situés au-delà des extrémités supérieure et inférieure des faces actives desdits pistons.

17. Machine selon la revendication 16, caractérisée par le fait que les deux pistons (22,23;71,72;108,109), y compris leurs organes de guidage, sont identique et que chaque piston présente deux axes orthogonaux de symétrie.

18. Machine selon la revendication 9 ou la revendication 10, caractérisée par le fait que les chambres (8,9;75,76;110,111) sont de dimensions différentes.

19. Machine selon l'une des revendications précédentes, caractérisée par le fait que chaque piston (22,23;71,72;108,109) comporte au moins une surface active constituée par une pièce rapportée portant des élément d'étanchéité, et par le fait que cette pièce rapportée est fixée sur le piston, avec jeu dans son plan, permettant son auto-centrage.

20. Machine selon l'une. des revendications précédentes, caractérisée par le fait que les faces internes des coquilles extérieures (10;78;108) des chambres (8,9;75,76;110,111) sont des portions de sphères.

21. Machine selon la revendications 2 et 11, caractérisée par le fait que les liaisons cinématiques relient chacun des excentriques (33,34;113) à l'axe traversant (1 ; 10 1 ).

22. Machine selon l'une des revendications 3 et 11, caractérisée par le fait que les liaisons cinématiques relient les deux excentriques (83,84) au boîtier de commande (81).

23. Machine selon la revendications 4 et 11, caractérisée par le fait qu'une liaison cinématique relie les excentriques (113) au boîtier de commande (104), les second excentriques (112) étant solidaires de l'arbre traversant (101), qu'une seconde liaison cinématique relie les excentriques (113) à l'arbre moteur (100) et qu'une troisième liaison cinématique relie l'arbre moteur (100) à l'arbre traversant (101).

24. Machine selon les revendications 1 et 11, caractérisée par le fait que la rotation relative entre les excentriques (32,33;83,84;112,113) et le pivot central (7;77;102) s'effectuent à même vitesse, mais en sens opposé.

25. Machine selon la revendications 4 et 11, caractérisée par le fait que les liaisons cinématiques reliant chaque excentrique (112,113) à l'organe moteur (104) passent par un arbre moteur extérieur (100).

26. Machine selon la revendication 2 ou la revendication 11, caractérisée par le fait qu'elle comporte un anneau de distribution (15) solidaire en rotation autour de l'arbre traversant (1) de la ou des chambres (8,9) autour de l'axe longitudinal de la machine.

27. Machine selon la revendication 28, caractérisée par le fait que l'anneau de distribution (15) comporte une chambre de précombustion (17,18) associée à chacune des chambres (8,9) et reliée en permanence à celles-ci- par un canal (16).

28. Machine selon la revendication 4, caractérisée par le fait qu'elle comporte un boîtier (104) pour plusieurs unités actives.

29. Machine selon la revendication 28, caractérisée par le fait que ce boîtier (104) comporte au moins un palier situé entre deux unités actives dans lequel est tourillonné un des excentriques (112) de chaque unité active.

## Patentansprüche

1. Maschine mit oszillierenden Kammern und Kolben, mit mindestens einer zentralen Schwenkachse (7; 77; 102), die durch ein Antriebsorgan (1; 92; 104) gedreht wird, und mindestens einem Kolben (22; 71; 108), der konzentrisch zur Achse der zentralen Schwenkachse (7; 77; 102) drehbar gelagert ist und mindestens eine aktive Fläche aufweist, die sich im Inneren mindestens einer Kammer (9; 76; 111) bewegt, um deren Volumen zu ändern, wobei die Wandungen (10, 11; 78, 77; 103, 102) dieser Kammer (9; 76; 111) mit der zentralen Schwenkachse (7; 77; 102) kraftschlüssig verbunden sind und mit einem Verteilerorgan (15; 81; 104) drehbar um die Längsachse der Maschine verbunden sind, wobei die innere Wandung (11; 77; 102) dieser Kammer (9; 76; 111) die Form einer Rotationsfläche aufweist, deren Achse mit derjenigen der zentralen Schwenkachse (7; 77; 102) zusammenfällt, dadurch gekennzeichnet, daß der Kolben (22; 71; 108) auf dem aktiven Teil eines Exzenters (33; 83; 113) drehbar gelagert ist, dessen Achse des aktiven Teils durch den Schnittpunkt (0) der Achsen des Antriebsorgans (1; 92; 104) und der zentralen Schwenkachse (7; 77; 102) verläuft, daß sie kinematische Mittel (31, 38, 41; 93, 94, 95; 114, 115, 116) aufweist, die eine Relativbewegung zwischen dem Exzenter (33; 83; 113) und dem Antriebsorgan (1; 92; 104) bewirken, daß die äußere Wandung (10; 78; 103) dieser Kammer (9; 76; 111) durch eine auf dem Verteilerorgan (15; 81; 104) gelagerte Schale gebildet wird, und daß die zentrale Schwenkachse (7; 77; 102) schwenkbar um eine zur Achse des Antriebsorgans (1; 92; 104) senkrechte Achse befestigt ist.

2. Maschine nach Anspruch 1, dadurch gekennzeichnet, daß das Antriebsorgan (1) aus einer durchgehenden Welle besteht, und daß der Kolben (22) eine Durchgangsöffnung (27) für das . Antriebsorgan (1) aufweist. (Fig. 1).

3. Maschine nach Anspruch 1, dadurch gekennzeichnet, daß dais Antriebsorgan (92) aus einer Welle besteht, die an dem Rahmengestell (70) drehbar gelagert ist und um die Antriebswelle (92) drehfest mit einem Gehäuse (81) der Kammer (76) verbunden ist. (Fig. 10).

4. Maschine nach Anspruch 1, dadurch gekennzeichnet, daß das Antriebsorgan (104) aus einem Gehäuse besteht, das drehfest um seine Achse mit der Kammer (111) verbunden ist, wobei dieses Gehäuse (104) durch eine auf dem Rahmen (105) drehbar gelagerte Antriebswelle (100) gedreht wird, mittels einer kinematischen Verbindung (118, 117, 116, 115). (Fig. 11).

5. Maschine nach Anspruch 4, gekennzeichnet durch eine durchgehende Welle (101) aufweist, die relativ zur zentralen Schwenkachse (102) frei drehbar ist und den Kolben (108) durchquert, sowie durch einen zweiten Exzenter (112), der mit der durchgehenden Welle (101) verbunden ist.

6. Maschine nach einem der Ansprüche 2, 3 oder 4, dadurch gekennzeichnet, daß der Exzenter (33; 83; 113) während einer Umdrehung in das Innere einer Kammer (9; 76; 111) eindringt.

7. Maschine nach Anspruch 6, dadurch gekennzeichnet, daß der Exzenter (33; 83; 113) in das Innere des von der aktiven Fläche des Kolbens (22; 71; 108) durchquerten Bereichs der Kammer (9; 76; 111) eindringt.

8. Maschine nach Anspruch 2 oder Anspruch 5, dadurch gekennzeichnet, daß die aktive Fläche des Exzenters (33; 113) von der durchgehenden Welle (1; 101) durchquert ist.

9. Maschine nach einem der Ansprüche 1 bis 8, gekennzeichnet durch eine zweite, mit der zentralen Schwenkachse (7; 77; 102) fest verbundene, der ersten Kammer (9; 6; 111) gegenüberliegende Kammer (8; 75; 110), in deren Innenraum sich eine zweite aktive Fläche des Kolbens (22; 71; 108) bewegt, die eine Änderung des Volumens dieser zweiten Kammer (8; 75; 110) im umgekehrten Sinn zu der Volumenänderung der ersten Kammer (9; 76; 111) bewirkt.

10. Maschine nach einem der vorstehenden Ansprüche, gekennzeichnet durch einen zweiten drehbar auf einem zweitem Exzenter (34; 84; 112) angeordneten Kolben (23; 72; 109), dessen Achse der aktiven Fläche durch den Schnittpunkt (0) der Achsen der zentralen Schwenkachse (7; 77; 102) und des Antriebsorgans (1; 92; 104) verläuft und durch kinematische Verbindungen (42, 43, 43a, 47; 89 bis 91; 118, 120, 121), die diesem zweiten Exzenter (34; 84; 112) eine höhere Rotationsgeschwindigkeit als die des Antriebsorgans (1; 92; 104) aufprägen, wobei sich der zweite Exzenter mit dem gleichen Drehsinn wie dem des Antriebsorgans dreht.

11. Maschine nach einem der Ansprüche 1 bis 9, gekennzeichnet durch einen zweiten drehbar auf einem zweiten Exzenter (34; 84; 112) angeordneten Kolben (23; 72; 109), dessen Achse durch den Schnittpunkt der Achsen der zentralen Schwenkachse (7; 77; 102) und des Antriebsorgans (1; 92; 104) verläuft, und durch kinematische Verbindungen, die bewirken, daß dieser zweite Exzenter sich relativ zum Antriebsorgan (1; 92; 104) mit der gleichen Geschwindigkeit dreht wie der erste Exzenter (33; 83; 113), jedoch mit umgekehrten Drehsinn, und dadurch, daß dieser zweite Kolben (23; 72; 109) eine bzw. zwei aktive, sich in der oder den Kammer(n) (8; 75; 110; 9; 76; 111) bewegende Fläche(n) aufweist.

12. Maschine nach einem der vorstehenden Ansprüche, dadurch gekennzeichnet, daß jede Kammer (8; 75; 110; 9; 76; 111) eine die äußere Wandung bildende Schale (10; 78; 103) aufweist, wobei die innere Wandung der Kammer durch die Außenfläche der zentralen Schwenkachse (7; 77; 102) gebildet wird.

13. Maschine nach einem der Ansprüche 1 bis 12, dadurch gekennzeichnet, daß jede Kammer (8; 75; 110; 9; 76; 111) eine die äußere Wandung bildende Schale (100; 78; 103) aufweist, wobei die innere Wandung jeder Kammer durch eine zweite Schale (11) gebildet wird, die dicht mit der ersten verdungen ist.

14. Maschine nach Anspruch 12 oder Anspruch 13, dadurch gekennzeichnet, daß die Schale oder Schalen (10; 78; 103; 11) jeder Kammer (8; 75; 110; 9; 76; 111) an der zentralen Schwenkachse (7; 77; 102) mittels an dieser zentralen Schwenkachse (7; 77; 102) angebrachten Verriegelungen (12) befestigt ist (sind).

15. Maschine nach einem der Ansprüche 1 bis 14, dadurch gekennzeichnet, daß jeder Kolben (22,23; 71,72; 108,109) radial und axial bezüglich der zentralen Schwenkachse (7; 77; 102) geführt ist.

16. Maschine nach Anspruch 15, dadurch gekennzeichnet, daß die Führungsorgane der Kolben (22, 23; 71, 72; 108,109) über den oberen und unteren Enden der aktiven Flächen der Kolben angeordnet sind.

17. Maschine nach Anspruch 16, dadurch gekennzeichnet, daß die zwei Kolben (22, 23; 71, 72; 108, 109) einschließlich ihrer Führungsorgane identisch sind und daß jeder Kolben zwei orthogonale Symmetrieachsen aufweist.

18. Maschine nach Anspruch 9 oder Anspruch 10, dadurch gekennzeichnet, daß die Kammern (8, 9; 75, 76; 110, 11.1) verschiedene Ausmaße haben.

19. Maschine nach einem der vorstehenden Ansprüche, dadurch gekennzeichnet, daß jeder Kolben (22, 23; 71, 72; 108, 109) mindestens eine aktive Fläche aufweist, die aus einem aufgesetzten Teil beteht, das die Dichtelemente trägt und dadurch, daß dieses aufgesetzte Teil auf dem Kolben mit Spiel in dessen Ebene befestigt ist, wodurch dessen Selbstzentrierung ermöglicht wird.

20. Maschine nach einem der vorstehenden Ansprüche, dadurch gekennzeichnet, daß die Innenflächen der äußeren Schalen (10; 78; 108) der Kammern (8,9; 75, 76; 110,111) Kugelschnitte sind.

21. Maschine nach den Ansprüchen 2 und 11, dadurch gekennzeichnet, daß die kinematischen Verbindungen jeweils die Exzenter (33, 34; 113) mit der durchgehenden (1; 101) verbinden.

22. Maschine nach den Ansprüchen 3 und 11, dadurch gekennzeichnet, daß die kinematischen Verbindungen die zwei Exzenter (83, 84) mit dem Steuergehäuse (81) verbinden.

23. Maschine nach den Ansprüchen 4 und 11, dadurch gekennzeichnet, daß eine kinematische Verbindung die Exzenter (113) mit dem Steuergehäuse (104) verbindet, wobei die zweiten Exzenter (112) mit der durchgehenden Welle (101) fest verbunden sind, daß eine zweite kinematische Verbindung die Exzenter (113) mit der Antriebswelle (100) verbindet und daß eine dritte kinematische Verbindung die Antriebswelle (100) mit der durchgehenden Welle (101) verbindet.

24. Maschine nach den Ansprüchen 1 und 11, dadurch gekennzeichnet, daß die Drehung der Exzenter (32, 33; 83, 84; 112, 113) bezüglich der zentralen Schwenkachse (7; 77; 102) mit gleicher Geschwindigkeit, jedoch mit entgegengesetztem Drehsinn erfolgt.

25. Maschine nach den Ansprüchen 4 und 11, dadurch gekennzeichnet, daß die jeden Exzenter (112,113) mit dem Antriebsorgan (104) verbindenden kinematischen Verbindungen über eine äußere Antriebswelle (100) erfolgen.

26. Maschine nach den Ansprüchen 2 oder 11, gekennzeichnet durch einen drehfest um die durchgehende Welle (1) mit der oder den Kammer(n) (8, 9) verbundenen, um die Längsachse der Maschine herum angeordneten Verteilerring (15).

27. Maschine nach Anspruch 26, dadurch gekennzeichnet, daß der Verteilerring (15) eine mit jeder der Kammern (8, 9) permanent über einen Kanal (16) verbundene Vorverbrennungskammer (17,18) aufweist.

28. Maschine nach Anspruch 4, gekennzeichnet durch ein Gehäuse (104) für mehrere aktive Einheiten.

29. Maschine nach Anspruch 28, dadurch gekennzeichnet, daß dieses Gehäuse (104) mindestens ein zwischen zwei aktiven Einheiten angeordnetes Lager aufweist, in dem einer der Exzenter (112) jeder aktiven Einheit gelagert ist.

## Claims

1. Machine having oscillating chambers and pistons comprising at least one central pivot (7;77;102) driven in rotation by a motor member (1;92;104); and at least one piston (22;71;108) pivoted concentrically to the axis of the central pivot (7;77;102) comprising at least one active surface displacing itself within at least one chamber (9;76;111) in orderto modify its volume; the walls (10,11;78;77;103,102) of this chamber (9;76;111) being fast with the central pivot (7;77;102) and fast for rotation around the longitudinal axis of the machine with a distribution member (15;81;104); the inside wall (11 ;77;102) of said chamber (9;76;111) having the shape of a surface of revolution the axis of which coincides with the one of the central pivot (7;77;102); characterized by the fact that the piston (22;71;108) is rotatively mounted on an active part of an eccentric (33;83;113) the axis of the active part of which passes through the intersection (0) of the axes of the motor member (1;92;104) and of the central pivot (7;77;102); by the fact that it comprises kinematic linkage means (31,38,41;93,94,95;114,115,116) imposing a relative rotation between the eccentric (33;83;113) and the motor member (1;92;104); by the fact the outside wall (10;78;103) of this chamber (9;76;111) is formed of a shell journaled on the distribution member (15;81;104); and by the fact the central pivot (7;77;102) is mounted oscillating around a direction perpendicular to the axis of the motor member (1;92;104).

2. Machine as claimed in ctaim 1, characterized by the fact that the motor member (1) is formed by a passing axle; and by the fact that the piston (22) is provided with an opening (27) giving passage to the passing axle (1). (Figure 1).

3. Machine as claimed in claim 1, characterized by the fact that the motor member (92) is formed by a shaft, pivoted on to the frame (70), rigidly connected to a casing (81) which is angularly fast, around the axis of the motor shaft (92) with the chamber (76). (Figure 10).

4. Machine as claimed in claim 1, characterized by the fact that the motor member (104) is formed by a casing angularly fast, around its axis, with the chamber (111) this casing (104) being driven in rotation through a motor shaft (100), pivoted on the frame (105), through the intermediary of a kinematic linkage (118,117,116,115). (Figure 11).

5. Machine as claimed in claim 4, characterized by the fact that it comprises a passing axle (101), free angularly with respect to the central pivot (102) and passing through the piston (108); as well as a second eccentric (112) fast with the passing axle (101).

6. Machine as claimed in 2,3, or 4, characterized by the fact that during one revolution, the eccentric (33;83;113) penetrates inside of a chamber (9;76;111).

7. Machine as claimed in claim 6, characterized by the fact that the eccentric (33;83;113) penetrates inside of the area of the chamber (9;76;111) which is scanned by the active face of the piston (22;71;108).

8. Machine as claimed in claim 2 or claim 5, characterized by the fact that the active portion of the eccentric (33; 113) is passed through by the passing axle (1;101).

9. Machine according to one of the claims 1 to 8, characterized by the fact that it comprises a second chamber (8;75;110) fast with the central pivot (7;77;102), opposite the first chamber (9;76;111), inside which moves a second active face of the piston (22;71;108) causing a variation of the volume of said second chamber (8;75;110) in the opposite sense to the volume variation of said first chamber (9;76;111).

10. Machine as claimed in one of the preceding claims, characterized by the fact that it comprises a second piston (23;72;109) turning on a second eccentric (34;84;112) the axis of the active portion of which passes through the intersection (0) of the axis of the central pivot (7;77;102) and of the motor member (1,92,104) and kinematic linkage means (42,43,43a,47;89 to 91; 118,120,121) imposing to said second eccentric (34;84;112) a more rapid rotation than, and in the same direction as, the.control member (1;92;104).

11. Machine as claimed in one of claims 1 to 9, characterized by the fact that it comprises a second piston (23;72;109) turning on a second eccentric (34;84;112), the axis of which passes through the intersection of the axes of the central pivot (7;77;102) and of the motor member (1;92;104) and kinematic linkage means causing said second eccentric to rotate, with respect to said motor member (1;92;104), at the same speed as the first eccentric (3-3;83;113), but in opposite direction; and by the fact that this second piston (23;72;109) comprises one, respectively two active faces moving in the chamber or the chambers (8;75;110; 9;76;111).

12. Machine as claimed in claim in one of the preceding claims, characterized by the fact that each chamber (8;75;110; 9;76;111) constituted by a shell (10;78;103) forming the outside wall of the chamber, the internal wall of said chamber being constituted by the external surface of the central pivot (7;77;102).

13. Machine according to one of the claims 1 to 12, characterized by the fact that each chamber (8;75;110; 9;76;111) is constituted by a shell (10;78;103) forming the outside wall of the chamber, the internal wall of the chamber being made by a second shell (11) tightly connected with the first one.

14. Machine as claimed in claim in claim 12 or claim 13, characterized by the fact the shell or shells (10;78;103; 11) of each chamber (8;75;110; 9;76;111) are fast to the central pivot (7;77;102) by means of locks (12) mounted onto the central pivot (7;77;102).

15. Machine as claimed in one of claims 1 to 14, characterized by the fact that each piston (22,23;71,72;108,109) is guided axially and radially on the central pivot (7;77;102).

16. Machine as claimed in claim 15, characterized by the fact that the guiding members of the piston (22,23;71,72;108,109) are located beyond the upper and lower ends of the active faces of the pistons.

17. Machine as claimed in claim 16, characterized by the fact that the two pistons (22,23;71,72;108,109), as well as their guiding members, are identical and that each piston has two orthogonal symmetry axes.

18. Machine as claimed in claim 9 or in claim 10, characterized by the fact that the chambers (8,9;75,76;110,111) have different dimensions.

19. Machine as claimed in one of the preceding claims, characterized by the fact that each piston (22,23;71,72;108,109) comprises at least one active surface formed by a built-up part carrying sealing elements, and by the fact that this built-up part is fixed onto the piston, with clearance in its plane, permitting a self centering.

20. Machine as claimed in one of the preceding claims, characterized by the fact that the internal faces of the outside shells (10;78;108) of the chambers (8,9;75,76;110,111) are portions of spheres.

21. Machine as claimed in claims 2 and 11, characterized by the fact that the kinematic linkage means connect each eccentric (33;34;113) to the passing axle (1;101).

22. Machine as claimed in claims 3 and 11, characterized by the fact that the kinematic linkage means connect the two eccentrics (83,84) to the control casing (81).

23. Machine as claimed in claim 4 and 11, characterized by the fact that one kinematic linkage means connects one of the eccentrics (113) to the control casing (104), the second eccentrics (112) being fast with the passing shaft (101), and a second kinematic linkage means connects the eccentric (113) to the motor shaft (100) and a third kinematic linkage means connects the motor shaft (100) to the pasing shaft (101).

24. Machine as claimed in claims 1 and 11, characterized by the fact that the relative rotation between the eccentrics (32,33;83,84;112,113) and the central pivot (7;77;102) have the same speed but opposite directions.

25. Machine as claimed in claims 4 and 11, characterized by the fact that the kinematic linkage means connecting each eccentric (112,113) to the motor member (104) include an outside shaft (100).

26. Machine as claimed in claim 2 or claim 11, characterized by the fact that it comprises a distribution ring (15) angularly fast around the passing shaft (1) with the chamber or chambers (8,9) around the longitudinal axis of the machine.

27. Machine as claimed in claim 26, characterized by the fact that the distribution ring (15) comprises a precombustion chamber (17,18) associated to each chamber (8,9) and permanently connected therewith through a channel (16).

28. Machine as claimed in claim 4, characterized by the fact that it comprises one casing (104) for several active units.

29. Machine as claimed in claim 28, characterized by the fact that this casing (104) comprises at least one bearing located between the active units in which one of the eccentrics (112) of each unit is journaled.
